# FASCICULE DE BREVET EUROPEEN

(11) **EP 2 122 041 B1**
(45) Date de publication et mention de la délivrance du brevet: **02.01.2019**
(21) Numéro de dépôt: 07827053.5
(22) Date de dépôt: 10.11.2007
(51) Int. Cl.: D06F 75/34

(54) **FER À REPASSER**
BÜGELEISEN
IRON

(30) Priorité: 15.12.2006 EP 06126287
(43) Date de publication de la demande: 25.11.2009
(73) Titulaire: Laurastar S.A., 1618 Châtel-St-Denis (CH)
(72) Inventeur: VOITCHOVSKY, Serge, 1083 Mézières (CH)
(74) Mandataire: Grosfillier, Philippe
(86) Numéro de dépôt international: PCT/IB2007/054574
(87) Numéro de publication internationale: WO 2008/075226

(56) Documents cités:
- EP-A1- 0 390 264
- EP-A1- 1 690 978
- EP-A2- 0 433 785
- EP-B1- 0 750 066
- WO-A-2004/009898
- WO-A-2007/148349
- US-A- 1 365 186
- US-B1- 6 307 182

## Description

### Domaine de l'invention

L'invention se situe dans le domaine du repassage et plus précisément celui des fers à repasser qui comportent au moins un interrupteur associé à une fonctionnalité telle que génération de vapeur ou soufflerie/aspiration au niveau de la table de repassage.

### Etat de la technique

Un système de repassage tel que décrit précédemment est décrit dans le brevet européen EP 0 750 066 B1.

Le brevet EP 1 690 978 décrit un fer à repasser dont la poignée comporte au moins deux jauges de contrainte, le déplacement du fer induisant l'activation d'au moins une des jauges de contrainte.

On connaît par ailleurs des fers à repasser munis de capteurs permettant de détecter divers paramètres. A titre d'exemple, on peut citer la demande de brevet européen EP 0 390 264 A1 qui décrit un détecteur de mouvement. Lorsque celui-ci est désactivé, c'est-à-dire lorsque le fer est au repos, la production de vapeur cesse.

Les demandes de brevet européen EP 0 433 785 A1 et EP 1 690 878 A1 décrivent également des fers à repasser munis de capteurs qui, lorsqu'ils sont activés, enclenchent une fonctionnalité.

Les systèmes de repassage munis de capteurs présentent l'avantage d'automatiser certaines fonctionnalités.

Toutefois, des inconvénients résultent de l'usage de tels systèmes.

L'usage de capteurs a pour effet de rendre le montage du système de repassage plus compliqué, donc moins fiable, moins précis, moins rapide et plus onéreux. Le brevet US 1 365 186 décrit un système sans capteur dans lequel toute la poignée est rendue mobile par rapport au reste du fer. Suivant la position de la poignée, le fer peut cesser de fonctionner.

Ce mécanisme est toutefois compliqué. En outre, le fait que toute la poignée soit rendue mobile provoque un désagrément pour l'utilisateur.

WO 2007/148349 est un document de l'art antérieur selon l'article 54(3) CBE. Il décrit un système de repassage comprenant un fer à repasser présentant une plaque chauffante et une poignée mobile par rapport à la plaque chauffante et coopérant avec un premier interrupteur activable par le déplacement de la poignée selon une première direction correspondant à l'axe longitudinal du fer à repasser et avec un second interrupteur activable par le déplacement de la poignée selon une deuxième direction perpendiculaire à l'axe longitudinal.

Il existe donc un besoin d'améliorer les systèmes de repassage de l'état de la technique, en particulier les systèmes dotés de fonctionnalités activables automatiquement.

### Exposé général de l'invention

Un des objectifs que la présente invention se propose d'atteindre consiste à s'affranchir des capteurs pour automatiser certaines fonctionnalités.

Un autre objectif consiste à offrir un mécanisme simplifié d'activation de fonctionnalités.

Un autre objectif consiste à rendre la manipulation du fer agréable.

Le fer selon l'invention comprend une semelle surmontée d'un corps formant poignée, le corps comportant au moins un interrupteur associé à une fonctionnalité telle que la génération de vapeur. Le fer selon l'invention comprend un manchon destiné à être saisi par l'utilisateur, le manchon étant monté mobile par rapport au corps. L'interrupteur étant rendu activable au moyen d'un organe mécanique rendu solidaire de la poignée.

Par "activation de l'interrupteur", on entend un changement d'état de l'interrupteur qui a pour effet d'activer ou de désactiver une fonctionnalité telle que la libération de la vapeur ou l'enclenchement de la ventilation.

Ainsi, il suffit de réaliser un mouvement relatif du manchon par rapport au corps pour que la fonctionnalité associée à l'interrupteur soit instantanément activable ou désactivable.

Le fer selon l'invention présente plusieurs avantages, en particulier :
- Réalisation robuste et simple,
- Fiabilité augmentée,
- Faible coût des composants,
- Poignée libre de bouton de pression.

Selon l'invention le manchon est monté coulissante par rapport au corps, selon une direction sensiblement parallèle au plan défini par la semelle. Une manière simple de réaliser cette variante consiste à utiliser un corps qui comprend une portion horizontale autour de laquelle le manchon peut coulisser.

En outre le manchon est rendu mobile par rapport au corps selon une direction sensiblement perpendiculaire au plan défini par la semelle.
Un exemple de réalisation de cette variante consiste à doter le corps de deux guides verticaux dans lesquels les extrémités du manchon peuvent se déplacer. Un autre exemple de réalisation consiste en l'utilisation d'un organe mécanique pivotant. Lorsque le fer est soulevé, l'organe mécanique pivote et l'une de ses extrémités active un interrupteur.

Selon l'invention, le fer comprend deux interrupteurs, le premier interrupteur étant activable par le déplacement du manchon selon une direction sensiblement parallèle au plan défini par la semelle, le deuxième interrupteur étant activable par le déplacement du manchon selon une direction sensiblement perpendiculaire au plan défini par la semelle.

Lorsque le manchon se déplace selon un plan sensiblement parallèle à celui défini par la semelle, le fer comprend des ressorts destinés à ramener le manchon dans une position de base lorsque le fer est au repos.
Des moyens de rappel peuvent également être utilisés pour ramener le manchon dans une position de base lorsque celui-ci se déplace verticalement.
L'invention concerne également un système de repassage comprenant un fer tel que défini précédemment et des moyens pour générer de la vapeur, caractérisé par le fait que les moyens pour générer de la vapeur sont activables lorsque le manchon se déplace vers l'avant du fer.
Ce système peut également comprendre des moyens pour activer une autre fonctionnalité, par exemple un système de soufflerie/aspiration, caractérisé par le fait que les moyens pour activer ladite autre fonctionnalité sont activables lorsque le manchon se déplace en direction opposée de la semelle.

Alternativement, ces moyens peuvent être activés lorsque le manchon se déplace en direction de la semelle.

Selon une autre variante, les moyens pour générer de la vapeur sont activables lorsque le manchon se déplace en direction de la semelle.

Bien évidemment, n'importe quelle autre fonctionnalité peut être utilisée dans le cadre de la présente invention, au lieu des fonctionnalités précitées ou en sus. A titre d'exemple, on peut citer le chauffage du fer.

Comme on l'a vu, l'invention se caractérise par l'absence de capteurs pour réaliser certaines fonctionnalités. Il est cependant possible d'utiliser des capteurs, mais pour réaliser d'autres fonctionnalités.

### Exposé détaillé de l'invention

L'invention est décrite plus en détail ci-après au moyen d'exemples illustrés par les figures suivantes :
La figure 1 décrit schématiquement un premier mode de réalisation d'un fer à repasser selon l'invention.
La figure 2 décrit schématiquement un deuxième mode de réalisation d'un fer à repasser selon l'invention.

Le fer **1** illustré sur la figure 1 est constitué d'une semelle **2** surmontée d'un corps **3,5** formant poignée . Un manchon **4** est monté coulissant autour de la partie horizontale du corps **3,5.**
Un organe mécanique **10** en forme de tige est fixé à l'extrémité arrière du manchon **4** et se prolonge selon la même direction que celle-ci.
La course de l'organe mécanique **10,** et par conséquent du manchon **4,** est limitée vers l'avant par une butée **11** qui retient un élément de retenue **12** de l'organe mécanique **10.**

Un ressort 6 est disposé autour de l'organe mécanique **10,** entre la butée **11** et l'élément de retenue **12,** de manière à ce qu'une force de rappel soit exercée sur le manchon **4** lorsque celui-ci se déplace vers l'avant du fer **1.**
Ainsi, lorsque l'on déplace le fer **1** dans le sens de la pointe **8,** l'organe mécanique **10** se déplace et comprime le ressort **6.** Et lorsque l'on recule le fer **1** ou relâche le manchon **4,** le ressort **6** repousse le manchon **4** dans sa position initiale.
La partie arrière du corps **3** comporte un interrupteur **7** disposé dans le prolongement de l'organe mécanique **10.** L'interrupteur **7** est schématisé par un levier pouvant se déplacer entre une position de repos (celle qui est illustrée sur la figure 1) et une position dite active lorsque le manchon **4** s'est déplacé dans le sens de la pointe **8.**
Selon une variante non-illustrée, l'interrupteur **7** est relié à l'électrovanne d'un générateur de vapeur de manière à ce que de la vapeur soit libérée lorsque le manchon **4** se déplace vers l'avant. Lorsque le manchon **4** retrouve sa position de repos, la vapeur cesse.
La figure 1 illustre également schématiquement, mais partiellement, la possibilité de déplacer le manchon **4** en direction opposée de la semelle **2.** Un deuxième interrupteur **9** est disposé sous l'organe mécanique **10.** Le deuxième interrupteur **9** peut p.ex. être relié au ventilateur d'une table de repassage. Lorsque l'on soulève le fer **1,** le déplacement vertical du manchon **4** par rapport au corps **3** active le deuxième interrupteur **9** et le ventilateur s'enclenche.

La figure 2 présente une variante de l'invention, assez similaire à la variante précédente en ce qui concerne le déplacement horizontal du manchon **4,** mais qui diffère en ce que l'organe mécanique **10** est en forme d'angle droit.

Le ressort 6 est disposé au centre du manchon **4,** de manière à ce qu'une force de rappel soit exercée sur le manchon **4** lorsque celle-ci se déplace vers l'avant du fer **1.**

Contrairement à au mode de réalisation de la figure 1, l'interrupteur **7** n'est pas disposé dans le prolongement du manchon **4** mais en dessous de celle-ci.

La figure 2 illustre également de manière schématique la possibilité de déplacer le manchon **4** en direction opposée de la semelle **2** mais différemment que le mode de réalisation de la figure 1. Un deuxième interrupteur **9** est disposé dans la partie arrière du corps **3,** sous un deuxième organe mécanique **14.** Le deuxième interrupteur **9** peut p.ex. être relié au ventilateur d'une table de repassage. Lorsque l'on soulève le fer **1,** le déplacement dans le sens opposé à la semelle **2** du manchon **4** par rapport au corps **5** pousse l'extrémité **18** du deuxième organe mécanique **14** dans la direction opposée à la semelle **2.** L'organe mécanique **14** pivote autour de son point milieu **15** qui est fixe, comprime le ressort 13 et active le deuxième interrupteur **9,** ce qui a pour effet d'enclencher la fonctionnalité, p.ex. un ventilateur

Il va de soi que l'invention ne se limite pas aux exemples présentés ci-dessus.

En particulier, le mécanisme d'activation d'un interrupteur selon l'invention peut être appliqué à n'importe quelle fonctionnalité (génération de vapeur, de chauffage, de soufflerie, d'aspiration, etc...).

## Revendications

1. Fer à repasser (1) comprenant une semelle (2) surmontée d'un corps (3,5) formant une poignée et d'un manchon (4) monté mobile par rapport au corps (3,5), ledit corps (3,5) comportant au moins deux interrupteurs (7,9), chaque interrupteur (7,9) étant associé à une fonctionnalité telle que génération de vapeur et étant activable au moyen d'un organe mécanique (10,14) rendu solidaire du manchon (4),
le premier interrupteur (7) étant activable par le déplacement du manchon (4) selon une direction sensiblement parallèle au plan défini par la semelle (2), le deuxième interrupteur (9) étant activable par le déplacement du manchon (4) selon une direction sensiblement perpendiculaire au plan défini par la semelle (2),
**caractérisé en ce que** ledit fer à repasser comprend des ressorts (6,13) destinés à ramener le manchon (4) dans une position de base lorsque le fer (1) est au repos.

2. Système de repassage comprenant un fer (1) selon l'une quelconque des revendications précédentes et des moyens pour générer de la vapeur, **caractérisé par le fait que** les moyens pour générer de la vapeur sont activables lorsque le manchon (4) se déplace vers l'avant (8) du fer (1).

3. Système de repassage selon la revendication 2 comprenant en outre des moyens pour activer une autre fonctionnalité, par exemple un système de soufflerie/aspiration, **caractérisé par le fait que** les moyens pour activer ladite autre fonctionnalité sont activables lorsque le manchon (4) se déplace en direction opposée de la semelle (2).

## Patentansprüche

1. Bügeleisen (1), umfassend eine Sohle (2), über der ein einen Griff bildender Körper (3, 5) und eine Hülse (4) montiert ist, die bezüglich des Körpers (3, 5) beweglich montiert ist, wobei der Körper (3, 5) mindestens zwei Schalter (7, 9) aufweist, wobei jeder Schalter (7, 9) einer Funktionalität wie Dampferzeugung zugeordnet mittels eines fest mit der Hülse (4) verbundenen mechanischen Glieds (10, 14) aktivierbar ist,
wobei der erste Schalter (7) durch Verschieben der Hülse (4) in einer zu der durch die Sohle (2) definierten Ebene im Wesentlichen parallelen Richtung aktivierbar ist und der zweite Schalter (9) durch Verschieben der Hülse (4) in einer zu der durch die Sohle (2) definierten Ebene im Wesentlichen senkrechten Richtung aktivierbar ist,
**dadurch gekennzeichnet, dass** das Bügeleisen Federn (6, 13) umfasst, die dazu bestimmt sind, die Hülse (4) in eine Basisposition zurückzuholen, wenn das Bügeleisen (1) im Ruhezustand ist.

2. Bügelsystem, umfassend ein Bügeleisen (1) nach einem der vorhergehenden Ansprüche und Mittel zur Dampferzeugung, **dadurch gekennzeichnet, dass** die Mittel zur Dampferzeugung aktivierbar sind, wenn sich die Hülse (4) zur Vorderseite (8) des Bügeleisens (1) hin verschiebt.

3. Bügelsystem nach Anspruch 2, ferner umfassend Mittel zur Aktivierung einer anderen Funktionalität, beispielsweise eines Blas-/Saugsystems, **dadurch gekennzeichnet, dass** die Mittel zur Aktivierung der anderen Funktionalität aktivierbar sind, wenn sich die Hülse (4) in entgegengesetzter Richtung zu der Sohle (2) verschiebt.

## Claims

1. Iron (1) comprising a soleplate (2) mounted over a body (3, 5) forming a handle, and a sleeve (4) mounted in a movable manner relative to the body (3, 5), said body (3, 5) comprising at least two switches (7, 9), each switch (7, 9) being associated with an operation such as steam generation and being able to be activated by means of a mechanical element (10, 14) joined to the sleeve (4),
the first switch (7) being able to be activated by movement of the sleeve (4) in a direction substantially parallel to the plane defined by the soleplate (2), the second switch (9) being able to be activated by movement of the sleeve (4) in a direction substantially perpendicular to the plane defined by the soleplate (2),
**characterized in that** said iron comprises springs (6, 13) designed to restore the sleeve (4) to a basic position when the iron (1) is at rest.

2. Ironing system comprising an iron (1) according to any one of the preceding claims and steam generation means, **characterized by** the fact that the steam generation means can be activated when the sleeve (4) moves towards the front (8) of the iron (1).

3. Ironing system according to Claim 2, furthermore comprising means for activating another operation, for example a blowing/suction system, **characterized by** the fact that the means for activating said other operation can be activated when the sleeve (4) moves in the opposite direction to the soleplate (2).
